# EUROPÄISCHE PATENTSCHRIFT

(11) **EP 0 567 611 B1**
(45) Veröffentlichungstag und Bekanntmachung des Hinweises auf die Patenterteilung: **16.08.1995**
(21) Anmeldenummer: 92922242.0
(22) Anmeldetag: 10.11.1992
(51) Int. Cl.: B27G 13/04, B27C 1/10

(54) **HANDHOBELMASCHINE MIT ROTIERENDEM MESSERTRÄGER**
HAND PLANING TOOL WITH A ROTATING BLADE MOUNT
RABOTEUSE A MAIN MUNIE D'UN PORTE-LAMES ROTATIF

(30) Priorität: 15.11.1991 DE 4137623
(43) Veröffentlichungstag der Anmeldung: 03.11.1993
(73) Patentinhaber: ROBERT BOSCH GMBH, 70442 Stuttgart (DE)
(72) Erfinder: HILD, Eugen, D-7441 Aichtal (DE); FLÖTTMANN, Kai-Uwe, D-4830 Gütersloh (DE)
(86) Internationale Anmeldenummer: DE9200932
(87) Internationale Veröffentlichungsnummer: WO9309924

(56) Entgegenhaltungen:
- EP-A- 0 018 548
- EP-A- 0 133 197
- CH-A- 619 880
- DE-A- 2 234 447
- DE-A- 3 002 848
- FR-A- 2 477 460
- US-A- 4 907 631

## Beschreibung

### Stand der Technik

Die Erfindung geht aus von einer Handhobelmaschine mit rotierendem Messerträger nach der Gattung des Anspruchs 1.

Durch die EP-A 48 304 ist eine gattungsgemäße Handhobelmaschine mit einem rotierenden Messerträger bekannt. Auf dem Messerträger werden zwei dünne Hartmetall-Wende-Hobelmesser geringer Breite mit profiliertem Rücken und glatter Grundfläche festgehalten. Dabei greift je eine Druckplatte mit je einer nasenartig profilierten Endkante formschlüssig in eine Nut auf dem Rücken je eines Hobelmessers. Auf jede Druckplatte stützt sich eine Deckschale und preßt - mittelbar - das Hobelmesser in seine Arbeitsposition auf dem Messerträger.
Die Hartmetall-Wende-Hobelmesser haben zwei Schneiden auf gegenüberliegenden Seiten, so daß nach Abnutzung einer der Schneiden die zweite Schneide durch Umspannen des Wende-Hobelmessers auf dem Messerträger genutzt werden kann.

Der Messerträger der bekannten Handhobelmaschine ist zur Aufnahme von Schnellstahl-Wende-Hobelmessern, die standardgemäß breiter und höher als Hartmetall-Wende-Hobelmesser sind, ungeeignet, da Schnellstahl-Hobelmesser nicht auf ihrem der Deckschale zugewandten Rücken, sondern auf der Gegenseite, also auf ihrer Basisfläche, eine Nut tragen.
Für Schnellstahl-Wende-Hobelmesser sind andere Messerträger bzw. Spannvorrichtungen bekannt, auf denen ohne Druckplatte mittels in die Nut greifenden Justierschrauben die Hobelmesser verschieblich festgehalten werden können. Diese Messerträger sind allerding nicht zur Halterung von Hartmetall-Hobelmessern geeignet.

Die bekannten Handhobelmaschinen können demnach nur mit einem einzigen Hobelmessertyp, d.h. entweder mit Hartmetall-Wende-Hobelmessern oder mit Schnellstahl-Wende-Hobelmessern verwendet werden. Dies engt die Einsatzmöglichkeiten der bekannten Handhobelmaschinen deutlich ein.

Um die bekannten Handhobelmaschinen mit unterschiedlichen Hobelmessertypen verwenden zu können, wäre der scheinbar einfachste Weg der, die Gestalt des Schnellstahl-Wende-Hobelmessers an die des Hartmetall-Wende-Hobelmessers, beispielsweise durch Einformen einer Nut in deren Rücken anzugleichen, wobei die Nut der des Hartmetall-Wende-Hobelmessers maßgleich sein müßte und wobei eine erhebliche Verwechslungsgefahr der beiden Hobelmessertypen entstehen würde. Es wäre also, - allerdings wohl wegen der Verwechslungsgefahr vom Gesetzgeber verboten -, mit hohem Entwicklungsaufwand ein völlig neuer Schnellstahl-Wende-Hobelmessertyp zu schaffen, der wegen seiner im Vergleich zum ursprünglichen Hobelmessertyp geänderten Form andere Festigkeitseigenschaften hätte und nicht generell gegen die bekannten Schnellstahl-Wende-Hobelmesser austauschbar wäre. Dies würde einen hohen Folgeaufwand bedingen weil die Hobelmesser standardisiert sind und in großen Mengen von mehreren Herstellern für verschiedene Maschinentypen gefertigt werden. So wäre beispielsweise für den neuen Hobelmessertyp eine gesonderte Lagerhaltung notwendig.

### Vorteile der Erfindung

Die erfindungsgemäße Handhobelmaschine mit den kennzeichnenden Merkmalen des Anspruchs 1 hat demgegenüber den Vorteil, daß zwei Typen standardisierter Hobelmesser, insbesondere Hartmetall- und Schnellstahl-Wende-Hobelmesser, ohne gesonderte, außerhalb der Handhobelmaschine mitzuführende Haltemittel am Messerträger befestigt werden können.

Dadurch erweitert sich der mögliche Einsatzbereich für die Handhobelmaschine beträchtlich, ohne daß besondere Kosten für eine Neugestaltung der Werkzeuge entstehen, oder daß außerhalb der Handhobelmaschine gesonderte Spannmittel mitgeführt werden müssen, die ein wahlweises Spannen von Hartmetall und Stahlhobelmessern gestatten würden. Weitere vorteilhafte Ausgestaltungen der Erfindung ergeben sich aus den abhängigen Ansprüchen.

### Zeichnung

Ausführungsbeispiele der Erfindung sind in der nachfolgenden Beschreibung anhand eines Ausführungsbeispiels mit zugehöriger Zeichnung näher erläutert.

Es zeigen Figur 1 eine Seitenansicht einer Handhobelmaschine, bei der die Lage der Hobelmesser erkennbar ist, Figur 2 eine Seitenansicht eines Messerträgers mit Hartmetall-Wende-Hobelmessern, Figur 3 eine Seitenansicht eines Messerträgers mit Schnellstahl-Wende-Hobelmessern und Figur 4 eine Draufsicht auf eine auf den Messerträger montierte Druckplatte.

### Ausführungsbeispiel

Die in Figur 1 dargestellte Seitenansicht zeigt eine Handhobelmaschine 1 mit einem Handgriff 3, der einen Ein- und Ausschalter 5 trägt und der ein Teil des Maschinengehäuses 7 ist. Unter einer Deckschale 9 sitzt ein nicht im einzelnen dargestellter Motor, der einen gestrichelt dargestellten Messerträger 11 rotierend antreibt. Auf zwei gegenüberliegenden Seiten der Mantelflache des walzenartigen Messerträgers 11 sitzen mit nicht näher bezeichneten Schneiden radial nach außen gerichtet zwei Hobelmesser 13, 15, die über nicht näher dargestellte Mittel auf dem Messerträger 11 festgespannt sind.

In Figur 2 zeigt eine Schnittdarstellung des Messerträgers 11 einen Grundkörper 17, der einer auf zwei gegenüberliegenden Seiten ihres Umfangs abgeplatteten Walze entspricht. Zwei identische Plattseiten 19, 21 tragen je ein gleiches Hartmetall-Wende-Hobelmesser 23, 25, die mit ihren nicht näher bezeichneten Schneiden über den Umfang des Grundköpers 17 ragen. Jedes der beiden Hobelmesser 23, 25 wird von je einer von zwei gleichen Druckplatten 35, 37 gegenüber dem Grundkörper 17 festgehalten.

Die Hartmetall-Wende-Hobelmesser 23, 25 tragen auf ihren den Plattseiten 21, 29 abgewandten Seiten je eine Nut 27, 29. In diese ragen eingreifend Nasen 31, 33 zweier einander gleicher Druckplatten 35, 37. Auf die den Nasen 31, 33 abgewandten Seite der Druckplatten 35, 37 stützen sich zwei einander gleiche Deckschalen 39, 41 mit je einer nicht näher bezeichneten endseitigen Spannfläche ab und pressen auf diese Weise die Hartmetall-Wende-Hobelmesser 23, 25 gegen Verschiebung gesichert an die Plattseiten 19, 21 des Grundkörpers 17. Mit je einer der endseitigen Spannfläche gegenüberliegenden zweiten Spannfläche stützen sich - von je einer an den Grundkörper 17 geschraubten, durch die Deckschalen 39, 41 und die Druckplatten 35, 37 tretenden Spannschraube 43, 45 gezogen - die Deckschalen 39, 41 an die Plattseiten 19, 21. Zwei an den Druckplatten 35, 37 angeordnete Anschläge 47, 49 treten durch nicht näher bezeichnete Ausnehmungen im Grundkörper 17 und sind zur von den Deckschalen 39, 41 abgewandten Seite gerichtet. Den Anschlägen 47, 49 sind zwei Justierschrauben 51, 53 zugeordnet, die beim Herausdrehen die Druckplatten 35, 37 mitnehmen.

Zwei weitere einander gleiche Anschläge 48, 50 sind den Anschlägen 47, 49 funktionell gleich - ebenso wie die zwei weiteren Nasen 32, 34 den Nasen 31, 33 gleich sind -, allerdings bei einer geänderterten Lage der Druckplatten 35, 37 und bei Verwendung anders ausgestalteter Hobelmesser. Dies wird nachfolgend anhand der Figur 3 erläutert.

Die in Figur 3 gezeigte Schnittdarstellung unterscheidet sich vom Ausführungsbeispiel der Figur 2 nur dadurch, daß Schnellstahl-Wende-Hobelmesser 24, 26 anstelle der Hartmetall-Wende-Hobelmesser angeordnet sind sowie durch die geänderte Lage der Druckplatten 35, 37 und die Anordnung keilförmiger Unterlegscheiben unter den Spannschrauben 43, 45. Für die mit der Figur 2 übereinstimmenden Elemente sind deshalb die Bezugszeichen beibehalten worden.

Der Messerträger 11 besteht aus einem Grundkörper 17, der einer auf zwei gegenüberliegenden Seiten ihres Umfangs abgeplatteten Walze entspricht. Die zwei identischen Plattseiten 19, 21 tragen je ein gleiches Schnellstahl-Wende-Hobelmesser 24, 26. Diese ragen mit ihren nicht näher bezeichneten Schneiden über den Umfang des Grundkörpers 17. Die beiden Hobelmesser 24, 26 werden von den zwei einander gleichen, als Unterlegscheibe fungierenden Druckplatten 35, 37 gegenüber dem Grundkörper 17 festgehalten und übergreifen dabei mit ihren Nuten 28, 30 die Nasen 32, 34 der Druckplatten 35, 37. Auf den den Nuten 28, 30 abgewandten Seiten der Hobelmesser 24, 26 stützen sich die zwei einander gleichen Deckschalen 39, 41 mit je einer nicht näher bezeichneten endseitigen Spannfläche ab und pressen auf diese Weise die Hobelmesser 24, 26 gegen Verschiebung gesichert gegen die Druckplatten 35, 37. Mit je einer der endseitigen Spannfläche gegenüberliegenden, nicht näher bezeichneten zweiten Spannfläche stützen sich - von je einer an den Grundkörper 17 geschraubten, durch die Deckschalen 39, 41 und die Druckplatten 35, 37 tretenden und diese über je eine keilförmige Unterlegscheibe beaufschlagende Spannschraube 43, 45 gezogen - die Deckschalen 39, 41 an die Plattseiten 19, 21. Die zwei Anschläge 48, 50 treten durch nicht näher bezeichnete Ausnehmungen im Grundkörper 17 und sind jeweils zur von den Deckschalen 39, 41 abgewandten Seite gerichtet. Den Anschlägen 47, 49 sind zwei Justierschrauben 51, 53 zugeordnet, die beim Herausdrehen die Druckplatten 35, 37 mitnehmen.

In Figur 3 ist zu erkennen, daß die gemäß Figur 2 keine erkennbare Funktion besitzenden, den Deckschalen 39, 41 zugewandten Anschläge 48, 50 durch Wenden der Druckplatten 35, 37, als Justiermittel dienen und daß die in Figur 2 dem Justieren dienenden Anschläge 47, 49 in der gewendeten Position gemäß Figur 3 bis zum erneuten, möglichen Wenden zur Aufnahme von Hartmetall-Wende-Hobelmessern anstelle der Schnellstahl-Wende-Hobelmesser 24, 26 keine Funktion haben.

Aus den Figuren 2 und 3 ist erkennbar, daß die Druckplatten 35, 37 durch Wenden in alternierende Haltepositionen gebracht werden können, in denen sie wahlweise Schnellstahl-Wende-Hobelmesser 24, 26 oder Hartmetall-Wende-Hobelmesser 23, 25 auf deren als Haltefläche dienenden Basis- oder Rückenfläche formschlüssig greifend festhalten.

Die Druckplatten 35, 37 gehören zur Grundausstattung der Handhobelmaschinen und sind damit immer verfügbar, so daß bei Bedarf bzw. je nach Vorhandensein entweder Schnellstahl- oder Hartmetall-Wende-Hobelmesser 24, 26, 23, 25 gleichermaßen justierbar einspannbar sind. Mit den Deckschalen 39, 41 können dadurch ohne besondere Anpassung beide Hobelmessertypen gleich sicher gespannt werden.

Die Hartmetall-Wende-Hobelmesser 23, 25 werden auf folgende Weise montiert und justiert:
Nach dem Auflegen der Hartmetall-Wende-Hobelmesser 23, 25 auf die Plattseiten 19, 21 des Grundkörpers 17 und Auflegen der Druckplatten 35, 37 und darauf folgendem Befestigen der Deckschalen 39, 41 mittels der Spannschrauben 43, 45 auf dem Grundkörper 17 werden die Hartmetall-Wende-Hobelmesser 23, 25 durch Drehen der Justierschrauben 51, 53 justiert, damit der Flugkreis der nichtdargestellten Schneiden der Hartmetall-Wende-Hobelmesser 23, 25 auf vorbestimmten Koordinaten bezüglich der Rotationsachse des Grundkörpers 17 angeordnet sind und gute Schnittleistungen erzielt werden können. Dabei werden die Hartmetall-Wende-Hobelmesser 23, 25 durch Mitnahme über die Druckplatten 35, 37 über die Anschläge 47, 49 in die gewünschte Lage verschoben. Nach dem Justieren werden die Spannschrauben 43, 45 bis zum vorgeschriebenen Spannmoment gedreht.

Die Schnellstahl-Wende-Hobelmesser 24, 26 werden auf folgende Weise montiert und justiert:
Nach dem Auflegen der Druckplatten 35, 37 auf die Plattseiten 19, 21 des Grundkörpers 17 und Auflegen der Schnellstahl-Wende-Hobelmesser 24, 26 und darauf folgendem Befestigen der Deckschalen 39, 41 mittels der Spannschrauben 43, 45 auf dem Grundkörper 17 werden die Schnellstahl-Wende-Hobelmesser 24, 26 durch Drehen der Justierschrauben 51, 53 justiert, damit der Flugkreis der nichtdargestellten Schneiden der Hobelmesser 24, 26 auf vorbestimmten Koordinaten bezüglich der Rotationsachse des Grundkörpers 17 angeordnet sind und gute Schnittleistungen erzielt werden können. Dabei werden die Schnellstahl-Wende-Hobelmesser 24, 26 durch Mitnahme über die Druckplatten 35, 37 über die Anschläge 48, 50 in die gewünschte Lage verschoben. Nach dem Justieren werden die Spannschrauben 43, 45 bis zum vorgeschriebenen Spannmoment gedreht, wobei die Schieflage der Deckschalen 39, 41 durch nicht näher bezeichnete, keilförmige Unterlegscheiben ausgeglichen wird.

Die in Figur 4 dargestellte Draufsicht auf eine der Druckplatten 35 bzw. 37 zeigt die Kanten der Nasen 31 bzw. 33 und 32 bzw. 34 und die Anschläge 47 bzw. 49 und 48 bzw. 50 und als Langlöcher ausgestaltete Durchbrüche 55.

## Patentansprüche

1. Handhobelmaschine mit rotierendem Messerträger, bestehend aus einem Grundkörper (17), der mindestens eine Druckplatte (35, 37) trägt, die jeweils ein Hobelmesser (23, 25), insbesondere ein Hartmetall-Wende-Hobelmesser (23, 25) mit profiliertem Rücken und glatter Grundfläche, gegenüber dem Grundkörper (17) festhält, wobei je eine Deckschale (39, 41) mittels einer Spannschraube (43, 45) die Druckplatte (35, 37) gegen den Grundkörper (17) spannt und wobei die Druckplatte (35, 37) mit an einem nasenartigen Vorsprung angeordneten Greifflächen (31 33) eine in einer Nut des Hobelmessers angeordnete Haltefläche (27, 29) festhält, dadurch gekennzeichnet, daß die Druckplatte (35, 37) durch Umspannen unterschiedlich geformte Hobelmessertypen, insbesondere sowohl Hartmetall-Wende-Hobelmesser (23, 25) als auch Schnellstahl-Wende-Hobelmesser (24, 26) mit glattem Rücken und, insbesondere durch eine Nut, profilierter Grundfläche, zu spannen in der Lage ist.

2. Handhobelmaschine nach Anspruch 1, dadurch gekennzeichnet, daß die Druckplatte (35, 37) unterschiedliche Greifflächen (31, 33, 32, 34) besitzt, die unterschiedlichen Halteflächen (27, 29, 28, 30) unterschiedlicher Hobelmesser (23, 25, 24, 26), insbesondere sowohl Hartmetall-Wende-Hobelmesser (23, 25) als auch Schnellstahl-Wende-Hobelmesser (24, 26), angepaßt sind.

3. Handhobelmaschine nach den Ansprüchen 1 oder 2, dadurch gekennzeichnet, daß die Druckplatte (35, 37) die unterschiedlichen Greifflächen (31, 33, 32, 34) auf einander gegenüberliegenden Seiten trägt, so daß durch Wenden der Druckplatte (35, 37) die Hobelmesser (23, 25, 24, 26) wahlweise, dem Grundkörper (17) zugeordnet, justierbar aufgenommen werden können.

4. Handhobelmaschine nach den Ansprüchen 1 oder 2, dadurch gekennzeichnet, daß die Druckplatte (35, 37) die unterschiedlichen Greifflächen (31, 33, 32, 34) an einem gemeinsamen Ort, insbesondere auf der Ober- oder Unterseite an gegenüberliegenden Enden, trägt, so daß durch Drehen der Druckplatte (35, 37) die jeder Greiffläche (31, 33, 32, 34) unverwechselbar genau zugeordneten Hobelmesser (23, 25, 24, 26) wahlweise aufgenommen werden können.

5. Handhobelmaschine nach einem der vorhergehenden Ansprüche, dadurch gekennzeichnet, daß das Schnellstahl-Wende-Hobelmesser (24, 26) festgehalten wird, indem es mit seiner Nut bzw. mit seiner Haltefläche (28, 30) auf dem nasenartigen Vorsprung bzw. auf der Greiffläche (32, 34) der Druckplatte (35, 37) aufliegt und daß sich auf die der Haltefläche (26) abgewandte Rückseite der Hobelmessers (24, 26) die Deckschale (39, 41) stützt.

6. Handhobelmaschine nach Anspruch 4 oder einem der vorhergehenden Ansprüche dadurch gekennzeichnet, daß das Hartmetall-Wende-Hobelmesser (23, 25) festgehalten wird, indem es mit seiner der Nut bzw. der Haltefläche (27, 29) abgewandten Seite unmittelbar auf dem Grundkörper (17) aufliegt und daß sich in seiner Nut bzw. auf seiner Haltefläche (27, 29) der nasenartige Vorsprung bzw. die Greiffläche (31, 33) der Druckplatte (35, 37) abstützt, auf die sich die Deckschale (39, 41) stützt.

7. Handhobelmaschine nach einem der vorhergehenden Ansprüche, dadurch gekennzeichnet, daß die Druckplatte (35, 37), insbesondere als Langlöcher (55) ausgestaltete, Durchbrüche für Spannschrauben (43, 45) trägt.

8. Handhobelmaschine nach einem der vorhergehenden Ansprüche, dadurch gekennzeichnet, daß die Druckplatte (35, 37) Anschläge (45, 47, 46, 48) für Justierschrauben (51, 53) trägt.

9. Handhobelmaschine nach einem der vorhergehenden Ansprüche, dadurch gekennzeichnet, daß die nasenartigen Vorsprünge bzw. die Greifflächen (31, 33) in die Nuten bzw. auf die Halteflächen (27, 29) über die gesamte Länge der Hobelmesser (23, 25, 24, 26) verlaufend, passen.

## Claims

1. Portable power planer having a rotating blade holder, consisting of a basic body (17) which has at least one pressure plate (35, 37) which in each case holds a planing blade (23, 25) in place, in particular a carbide reversible planing blade (23, 25) having a profiled back and smooth base surface, relative to the basic body (17), one cover shell (39, 41) each clamping the pressure plate (35, 37) against the basic body (17) by means of a clamping screw (43, 45), and the pressure plate (35, 37), by gripping surfaces (31, 33) arranged on a lug-like projection, holding a retaining surface (27, 29) in place which is arranged in a groove of the planing blade, characterized in that the pressure plate (35, 37), by re-setting, is able to clamp planing-blade types of different shape, in particular both carbide reversible planing blades (23, 25) and high-speed-steel reversible planing blades (24, 26) having a smooth back and, in particular due to a groove, profiled base surface.

2. Portable power planer according to Claim 1, characterized in that the pressure plate (35, 37) has different gripping surfaces (31, 33, 32, 34) which are adapted to different retaining surfaces (27, 29, 28, 30) of different planing blades (23, 25, 24, 26), in particular both carbide reversible planing blades (23, 25) and high-speed-steel reversible planing blades (24, 26).

3. Portable power planer according to Claim 1 or 2, characterized in that the pressure plate (35, 37) has the different gripping surfaces (31, 33, 32, 34) on sides opposite one another so that the planing blades (23, 25, 24, 26) can alternatively be accommodated in an adjustable manner allocated to the basic body (17) by reversal of the pressure plate (35, 37).

4. Portable power planer according to Claim 1 or 2, characterized in that the pressure plate (35, 37) has the different gripping surfaces (31, 33, 32, 34) at a common location, in particular on the top or bottom side at opposite ends so that the planing blades (23, 25, 24, 26) accurately allocated to each gripping surface (31, 33, 32, 34) in a non-interchangeable manner can be alternatively accommodated by turning the pressure plate (35, 37).

5. Portable power planer according to one of the preceding claims, characterized in that the high-speed-steel reversible planing blade (24, 26) is held in place by resting with its groove or its retaining surface (28, 30) on the lug-like projection or on the gripping surface (32, 34) of the pressure plate (35, 37), and in that the cover shell (39, 41) is supported on the rear side of the planing blade (24, 26) remote from the retaining surface (26).

6. Portable power planer according to Claim 4 or one of the preceding claims, characterized in that the carbide reversible planing blade (23, 25) is held in place by resting with its side remote from the groove or the retaining surface (27, 29) directly on the basic body (17), and in that the lug-like projection or the gripping surface (31, 33) of the pressure plate (35, 37) is supported in its groove or on its retaining surface (27, 29), on which pressure plate (35, 37) the cover shell (39, 41) is supported.

7. Portable power planer according to one of the preceding claims, characterized in that the pressure plate (35, 37) has apertures, in particular configured as elongated holes (55), for clamping screws (43, 45).

8. Portable power planer according to one of the preceding claims, characterized in that the pressure plate (35, 37) has stops (45, 47, 46, 48) for adjusting screws (51, 53).

9. Portable power planer according to one of the preceding claims, characterized in that the lug-like projections or the gripping surfaces (31, 33) fit into the grooves or onto the retaining surfaces (27, 29) in such a way as to run over the entire length of the planing blades (23, 25, 24, 26).

## Revendications

1. Rabot électrique à main avec un porte-lame rotatif, consistant en un corps de base (17) qui porte au moins une plaque de pression (35, 37) maintenant respectivement une lame de rabot (23, 25), en particulier une lame de rabot réversible en métal dur (23, 25) avec un verso profilé et une surface de base lisse, par rapport au corps de base (17), une coquille de recouvrement (39, 41) serrant chaque fois au moyen d'une vis de serrage (43, 45) la plaque de pression (35, 37) contre le corps de base (17), et la plaque de pression (35, 37) maintenant par une surface d'accrochage (31, 33) disposée sur une saillie en forme de nez, une surface d'arrêt (27, 29) disposée dans une rainure de la lame de rabot, rabot électrique à main caractérisé en ce que la plaque de pression (35, 37) est en mesure d'effectuer le serrage de surfaces de base profilées en serrant des types de lames de rabot de formes différentes, en particulier aussi bien des lames de rabot réversibles en métal dur (23, 25), que des lames de rabot réversibles en acier rapide (24, 26) avec un verso lisse, et en particulier au moyen d'une rainure.

2. Rabot électrique à main selon la revendication 1, caractérisé en ce que la plaque de pression (35, 37) possède des surfaces d'accrochage différentes (31, 33, 32, 34), et en ce que les différentes surfaces de fixation (27, 29, 28, 30) sont adaptées à des lames de rabot différentes (23, 25, 24, 26), en particulier aussi bien à des lames de rabot réversibles en métal dur (23, 25) qu'à des lames de rabot réversibles en acier rapide (24, 26).

3. Rabot électrique à main selon la revendication 1 ou 2, caractérisé en ce que la plaque de pression (35, 37) porte les surfaces différentes d'accrochage (31, 33, 32, 34) sur des faces se faisant vis-à-vis l'une l'autre de telle sorte qu'en retournant la plaque de pression (35, 37) on peut recevoir au choix les lames de rabot (23, 25, 24, 26) associées au corps de base (17), en pouvant les ajuster.

4. Rabot électrique à main selon la revendication 1 ou 2, caractérisée en ce que la plaque de pression (35, 37) porte les différentes faces d'accrochage (31, 33, 32, 34) en un endroit commun, en particulier aux extrémités situées en regard sur la face supérieure ou sur la face inférieure, de telle sorte qu'en faisant tourner la plaque de pression (35, 37) on peut recevoir au choix les lames de rabot (23, 25, 24, 26) exactement associées de façon non interchangeable à chaque surface d'accrochage (31, 33, 32, 34).

5. Rabot électrique à main selon l'une quelconque des revendications précédentes, caractérisé en ce que la lame de rabot réversible en acier rapide (24, 26) est maintenue, alors qu'elle repose par sa rainure ou par sa surface d'arrêt (28, 30) sur la saillie en forme de nez ou sur la surface d'accrochage (32, 34) de la plaque de pression (35, 37), et en ce que la coquille de recouvrement (39, 41) s'appuie sur le verso de la lame de rabot (24, 26) situé à l'opposé de la surface d'arrêt (26).

6. Rabot électrique à main selon la revendications 4 ou l'une quelconque des revendications précédentes, caractérisé en ce que l'on maintient la lame de rabot réversible en métal dur (23, 25), en la faisant reposer par sa face située à l'opposé de sa rainure ou de sa surface d'arrêt (27, 29), directement sur le corps de base (17), et en ce que la saillie en forme de nez ou la surface d'arrêt (31, 33) de la plaque de base (35, 37) s'appuie dans sa rainure ou sur sa surface d'arrêt (27, 29), plaque de base (35, 37) sur laquelle s'appuie la coquille de recouvrement (39, 41).

7. Rabot électrique à main selon l'une quelconque des revendications précédentes, caractérisé en ce que la plaque de pression (35, 37) porte pour les vis de serrage (43, 45), des interruptions en particulier constituées sous la forme de trous oblongs (55).

8. Rabot électrique à main selon l'une quelconque des revendications précédentes, caractérisé en ce que la plaque de pression (35, 37) porte, des butées (45, 47, 46, 48) pour des vis d'ajustage (51, 53).

9. Rabot électrique à main selon l'une quelconque des revendications précédentes, caractérisé en ce que les saillies en forme de nez ou les surfaces d'accrochage (31, 33) s'adaptent dans les rainures ou sur les surfaces d'arrêt (27, 29) en s'étendant sur toute la longueur des lames de rabot (23, 25, 24, 26).
